# EUROPÄISCHE PATENTANMELDUNG

(11) **EP 0 539 818 A1**
(43) Veröffentlichungstag der Anmeldung: **05.05.1993**
(21) Anmeldenummer: 92117781.2
(22) Anmeldetag: 17.10.1992
(51) Int. Cl.: B65B 31/06

(54) **Vorrichtung zum Einleiten eines Druckgases in einen Behälter und zum Verschliessen dieses Behälters**

(30) Priorität: 30.10.1991 IT BO910403
(71) Anmelder: SLM s.n.c. di Guermandi-Angeli-Suzzi, I-41013 Castelfranco Emilia (Modena) (IT)
(72) Erfinder: Guermandi, Giuseppe, I-41028 Serramazzoni (Modena) (IT); Suzzi, Gianni, I-41013 Castelfranco Emilia (Modena) (IT); Angeli, Franco, I-41013 Castelfranco Emilia (Modena) (IT)
(74) Vertreter: Gustorf, Gerhard, Dipl.-Ing.

(57) **Zusammenfassung**

Die Erfindung betrifft eine Vorrichtung zum Einfüllen eines unter Druck stehenden Gases in einen Beutel (2) und zum Versiegeln des Beutels (2). Dabei dient eine Leitung (26) zur Zuführung des Gases, die teilweise in die Einfüllöffnung des Beutels (2) ragt. Ein Organ (33) stellt den erreichten Druck des Gases innerhalb des Beutels (2) fest. Die Leitung (26) hat ein Sperrorgan (29), das mit dem Meßwertaufnehmer (33) verbunden ist, um die Gaszufuhr in Richtung auf den Beutel (2) zu unterbrechen, wenn in diesem ein vorbestimmter Druck erreicht ist. Eine Schweißeinrichtung (18) dient zum Versiegeln der Einfüllöffnung des Beutels (2), nachdem der Meßwertaufnehmer (33) den erreichten Druck festgestellt hat.

## Beschreibung

Die Erfindung betrifft eine Vorrichtung zum Einleiten eines Druckgases in einen Behälter und zum Verschließen dieses Behälters.

Insbesondere eignet sich die Vorrichtung gemäß der Erfindung zum Einleiten von unter Druck befindlichem Sauerstoff in einen Beutel, der mit Wasser gefüllt ist und lebende Fische aufnimmt. Auf einen solchen Anwendungsfall ist die Vorrichtung abgestellt, ohne daß sie hierauf beschränkt wäre.

Es sind Vorrichtungen der genannten Bauart bekannt, bei denen der unter Druck stehende Sauerstoff über eine Leitung in den Beutel gefüllt wird, wonach dann der Beutel im Bereich der Einfüllöffnung mehrmals umgeknickt und mit einem Klemm- oder Quetschelement verschlossen wird.

Diese Vorrichtungen sind in dem Teil, der für das Umknicken des Einfüllbereiches des Beutels und den Klemmverschluß vorgesehen ist, verhältnismäßig kompliziert und kostenaufwendig und zudem nicht in der Lage, einen dichten Verschluß des Beutels sicherzustellen, so daß dieser in verhältnismäßig kurzer Zeit nach dem Füllvorgang eine erhebliche Menge an Sauerstoff verliert.

Der Erfindung liegt die Aufgabe zugrunde, eine Vorrichtung der angegebenen Bauart zur Verfügung zu stellen, die die erwähnten Nachteile des Standes der Technik nicht aufweist.

Bei einer Vorrichtung zum Befüllen von Behältern mit einem unter Druck stehenden Gas und zum Versiegeln dieser Behälter wird diese Aufgabe erfindungsgemäß gelöst durch wenigstens eine Leitung zur Zuführung des Gases, die teilweise in die Einfüllöffnung des Behälters eingeführt werden kann, Absperrmittel im Verlauf der Leitung zum unterbrechen der Zufuhr des Gases in Richtung auf den Behälter, wenn in diesem ein vorbestimmter Druck erreicht ist, sowie Schweißorgane zum Versiegeln der Einfüllöffnung des Behälters im Anschluß an die Funktion der Absperrmittel.

Die Erfindung wird nachstehend an einem Ausführungsbeispiel erläutert, das in der Zeichnung dargestellt ist. Es zeigen:
Figur 1 eine schematische, teilweise als Blockschaltbild dargestellte Vorderansicht einer Vorrichtung gemäß der Erfindung und
Figur 2 eine schematische, teilweise als Blockschaltbild dargestellte Seitenansicht der Vorrichtung der Figur 1.

Wie die Figuren 1 und 2 zeigen, ist mit 1 eine Vorrichtung bezeichnet, mit deren Hilfe eine gasförmige, unter Druck stehende Substanz, vorzugsweise Sauerstoff, in einen Behälter, der aus einem Beutel 2 besteht, eingeleitet werden kann, welcher im Anschluß an die Befüllung mit dieser gasförmigen Substanz durch diese Vorrichtung versiegelt wird.

Die Vorrichtung 1 hat ein Gestell 3, an dem über zwei nach oben abstehende Bügel 4 und zwei horizontale, zueinander koaxiale Bolzen 5, welche durch die oberen Enden der Bügel 4 gesteckt sind und als Drehgelenke dienen, ein Ende einer im wesentlichen rechteckigen Platte drehbar gelagert ist, von der in Figur 2 das linke Ende gezeigt ist.

Einer der beiden Bolzen 5 ist mit seinem Ende fest mit der Platte 6 verbunden und trägt an seinem anderen Ende das untere Ende eines Übertragungs- oder Bewegungs- oder Betätigungsgliedes, das einen nach oben abstehenden Hebel 7 aufweist, der an seinem oberen Ende einen Griff 8 hat.

Wie Figur 2 zeigt, ist um einen der beiden Bolzen 5 eine Feder 9 gewickelt, deren beide Enden an zwei Stiften 10 abgestützt sind, welche am Gestell 3 bzw. an der Platte 6 befestigt sind. Die Feder 9 kann für nachstehend näher ausgeführte Zwecke die Platte 6 in einer Lage halten, in die sie um einen bestimmten Winkel um die Achsen der Bolzen 5 nach oben geschwenkt worden ist.

In einem Bereich der Platte 6, der den Bolzen 5 gegenüberliegt, ist an der Unterseite eine Aussparung 11 vorgesehen, die parallel zu den Achsen der Bolzen 5 verläuft und einen im wesentlichen rechteckigen Querschnitt aufweist. Diese Aussparung 11 ist unten durch zwei Schultern 12 begrenzt, die einander gegenüberliegen und sich in einer zu den Achsen der Bolzen 5 rechtwinkligen Richtung aufeinanderzu erstrecken. In der Aussparung 11 sitzt ein koaxial angeordnetes Druckelement, das aus einer Leiste 13 besteht, welche wenigstens teilweise aus einem nachgiebigen Werkstoff hergestellt ist und einen im wesentlichen T-förmigen Querschnitt hat, der unten aus der Aussparung 11 herausragt. Die Leiste 13 wird durch mehrere Schraubenfedern oder elastische Elemente 14, die in die Aussparung 11 eingesetzt sind und von denen nur eines dargestellt ist, gegen die Schultern 12 gedrückt.

Auf der in Figur 2 rechten Seite der Aussparung 11 sind an dem genannten Endbereich der Platte 6 zwei Leisten 15 und 16 nebeneinander angeordnet, die parallel zu der Leiste 13 verlaufen. Unterhalb des freien Endbereichs der Platte 6 sind auf der Oberseite des Gestells 3 drei horizontale Leisten 17,18 und 19 in einer gemeinsamen Ebene befestigt, die in vertikaler Richtung mit den Leisten 13, 15 und 16 fluchten.

Die Leiste 18 bildet ein Schweißelement und hat einen nicht gezeigten, elektrischen Widerstand, der zu der Leiste 18 parallel verläuft und über einen normalerweise geschlossenen Schalter 20 mit einer elektrischen Leitung 22 verbunden ist. Der Schalter 20 ist mit einem Druckknopf 21 für seine Betätigung verbunden, der unter dem Bereich der Platte 6 liegt, welcher dem Bolzen 5 benachbart ist.

Auf der in Figur 2 linken Seite der Leiste 17 ist in die Oberseite des Gestells 3 eine zylindrische Aussparung 23 mit vertikaler Achse eingearbeitet, in die mit Spiel das untere Ende eines im wesentlichen vertikalen Stiftes 24 eingreift, dessen oberes Ende in nicht gezeigter Weise mit zwei im wesentlichen horizontal verlaufenden Rohrleitungen 25 und 26 verbunden ist, die gemäß Figur 2 nebeneinander angeordnet sind und im wesentlichen horizontal und rechtwinklig zu den Achsen der Bolzen 5 verlaufen. Oberhalb der Aussparung 23 stützt sich an dem Gestell 3 eine Schraubendruckfeder 27 ab, die auf den Stift 24 aufgesetzt ist und mit ihrem oberen Ende indirekt gegen die fest miteinander verbundenen Rohrleitungen 25 und 26 wirkt und diese dadurch normalerweise in einer angehobenen Stellung hält, in der sie gegen ein festes Gegenelement 28 gedrückt werden, das am Gestell 3 angebracht ist.

Die Rohrleitungen 25 und 26 sind in einer vertikalen Richtung gequetscht, so daß sie einen stark abgeflachten, elliptischen Querschnitt mit horizontaler Hauptachse haben. Die Rohrleitungen 25 und 26 befinden sich mit zwei nebeneinanderliegenden Enden zwischen den Leisten 13 und 17. Ein Ende der Rohrleitung 26, das zu den Bolzen 5 weist, ist mit der Ausgangsleitung eines normalerweise geöffneten Elektromagnetventils 29 verbunden, dessen Eingangsleitung mit der Ausgangsleitung eines normalerweise geschlossenen Elektromagnetventils 30 verbunden ist, welches seinerseits mit der Eingangsleitung an eine Druckgasquelle 31 angeschlossen ist, die vorzugsweise aus einer Sauerstoff-Flasche besteht.

Zu seiner Betätigung ist das Elektromagnetventil 30 mit einem Druckknopf 32 versehen, der unter dem auf die Bolzen 5 folgenden Bereich der Platte 6 liegt. Das Elektromagnetventil 29 wird hingegen von einem Meßwertaufnehmer betätigt, beispielsweise einem Druckwächter 33, der an die Rohrleitung 25 angeschlossen ist.

Im Betriebszustand befindet sich die Vorrichtung 1 in einer Anfangsstellung, wie sie in Figur 1 gezeigt ist. Dabei ist die Platte 6 im Gegenuhrzeigersinn um die Achsen der Bolzen 5 so geschwenkt, daß die Leisten 13, 15 und 16 einen Abstand von den Leisten 17, 18 und 19 haben. Unter diesen Bedingungen befinden sich die Rohrleitungen 25 und 26 zwischen den Leisten 13 und 17, wobei sie von beiden einen vorbestimmten Abstand haben.

Anschließend wird ein Beutel 2 mit seiner Einfüllöffnung zwischen die Leisten 13, 15 und 16 sowie 17, 18 und 19 so gelegt, daß die freien Enden der Rohrleitungen 25 und 26 in diese Einfüllöffnung hineinragen. Jetzt wird der Hebel 7 an seinem Griff 8 erfaßt und bezüglich Figur 2 im Uhrzeigersinn geschwenkt, bis die Leiste 13 Kontakt mit der Leiste 17 hat, so daß die Leiste 13 die Einfüllöffnung des Beutels 2 gegen die Leiste 17 drückt. Aufgrund dieser Zusammendrückung und einer durch die Rohrleitungen 25 und 26 bewirkten Verformung der Leiste 13 sind die Rohrleitungen 25 und 26 druckdicht mit dem Inneren des Beutels 2 verbunden.

Wenn die Leiste 13 die soeben erläuterte Stellung erreicht hat, wird der Druckknopf 32 durch die Platte 6 niedergedrückt, so daß das Elektromagnetventil 30 geöffnet wird und Sauerstoff aus der Druckgasquelle 31 in den Beutel 2 strömt.

Wenn der Druckwächter 33 über die Rohrleitung 25 das Erreichen eines vorbestimmten Druckes in dem Beutel 2 feststellt, bewirkt er die Schließung des Elektromagnetventils 29 und damit die Unterbrechung der Sauerstoffzufuhr in den Beutel 2.

Nun wird der Hebel 7 weitergeschwenkt, so daß die Leisten 15 und 16 gegen die Leisten 18 und 19 bewegt werden. Bei dieser Drehung drückt die Platte 6 den Druckknopf 21 nieder, wodurch der Schalter 20 geschlossen wird. Das hat zur Folge, daß sich die Leiste 18, die mit einem elektrischen Widerstand ausgerüstet ist, erwärmt, wodurch sie in der Nähe der Einfüllöffnung des Beutels 2 eine quer verlaufende Schweißnaht erzeugt. Im Verlauf der erläuterten Schwenkbewegung des Hebels 7 wird die Leiste 13 gegen die Kraft der Feder 14 teilweise in die Aussparung 11 hineingedrückt.

Wenn der Schweißvorgang beendet ist, wird der Hebel 7 wieder in seine Ausgangsstellung zurückgeführt, worauf der versiegelte Beutel 2 abgenommen wird, so daß an seiner Stelle ein neuer Beutel 2 eingelegt, mit Sauerstoff gefüllt und versiegelt werden kann.

Es ist darauf hinzuweisen, daß die Leisten 16 und 19, die auch als "Klemmleisten" bezeichnet werden können, die Aufgabe haben zu verhindern, daß während des Zuschweißens des Beutels 2 unter Druck befindlicher Sauerstoff aus dem Beutel 2 in Richtung auf die Leisten 15 und 18 strömen kann, was ein Einreißen des beim Schweißvorgang durch die Leiste 13 erwärmten Teils des Beutels 2 zur Folge haben könnte.

Der Hebel 7, der zur manuellen Betätigung der Vorrichtung 1 dient, könnte auch durch ein Bewegungsglied ersetzt werden, das ein Betätigungselemt 34 hat, beispielsweise ein elektrisches Betätigungselement, das in Figur 1 gestrichelt angedeutet und zu seiner Aktivierung mit einem Druckknopf 35 oder dergleichen ausgestattet ist.

Ferner könnte die Leiste 13 die gesamte Aussparung 11 ausfüllen und, wie bereits erwähnt, wenigstens teilweise aus nachgiebigem oder elastischem Werkstoff bestehen, so daß die Schraubenfedern 14 entbehrlich sind, da die Leiste 13 selbst, sofern erforderlich, aufgrund ihrer elastischen Verformung reversibel teilweise in die Aussparung 11 eindrückbar ist.

Die Ventile 29 und 30 könnten durch ein einziges, nicht gezeigtes Ventil ersetzt werden, das zum Öffnen und Schließen von einem nicht gezeigten und wie der Druckknopf 32 angeordneten Druckknopf und dem Druckwächter 33 betätigt wird.

Aus der vorstehenden Beschreibung ergibt sich, daß die Vorrichtung 1 sehr wirksam und wirtschaftlich arbeitet und alle Nachteile des Standes der Technik vermeidet.

Bei einer vereinfachten Ausführungsform der Vorrichtung 1 könnte auch der Druckwächter 33 entfallen, wobei dann die Steuerung des Füllungsgrades der Beutel 2 mit Sauerstoff visuell vorgenommen würde. Dabei müßte allerdings das Elektromagnetventil 29 manuell geschlossen werden, wenn festgestellt wird, daß der Beutel 2 ausreichend gefüllt ist.

## Patentansprüche

1. Vorrichtung zum Einfüllen eines unter Druck stehenden Gases in einen Behälter und zum Versiegeln des Behälters, gekennzeichnet durch wenigstens eine Leitung (26) zur Zuführung des Gases, die teilweise in die Einfüllöffnung des Behälters (2) einführbar ist, Absperrmittel (29) im Verlauf der Leitung (26) zum Unterbrechen der Zufuhr des Gases in Richung auf den Behälter (2), wenn in diesem ein vorbestimmter Druck erreicht ist, sowie Schweißorgane (18) zum Versiegeln der Einfüllöffnung des Behälters (2) nach Wirksamwerden der Absperrmittel (29).

2. Vorrichtung nach Anspruch 1, gekennzeichnet durch Mittel (33) zum Erfassen des von dem Gas im Behälter (2) erreichten Druckes, wobei die Schweißorgane (18) die Einfüllöffnung des Behälters (2) versiegeln, wenn die Mittel (33) zum Erfassen des Druckes angesprochen haben.

3. Vorrichtung nach Anspruch 2, dadurch gekennzeichnet, daß die Mittel zum Erfassen des Druckes einen Druckwächter (33) aufweisen, der mit einer Leitung (25) verbunden ist, die teilweise in den Behälter (2) hineinragt.

4. Vorrichtung nach einem der Ansprüche 1 bis 3, dadurch gekennzeichnet, daß die Schweißorgane eine erste, in Querrichtung verlaufende, erwärmbare Leiste (18), die auf einer Seite der Einfüllöffnung des Behälters (2) liegt, sowie eine auf der anderen Seite der Einfüllöffnung des Behälters (2) liegende, zweite und als Gegendruckelement wirkende Leiste (15) aufweisen, die parallel zur ersten Leiste (18) verläuft, wobei Bewegunsorgane (7, 8 bzw. 34) vorgesehen sind, um wenigstens eine (15) der Leisten (15, 18) in Richtung auf die andere Leiste (18) in Querrichtung zu verstellen.

5. Vorrichtung nach Anspruch 4, dadurch gekennzeichnet, daß die Bewegungsorgane Handbetätigungsorgane (7, 8) sind.

6. Vorrichtung nach Anspruch 4, dadurch gekennzeichnet, daß die Bewegungsorgane nicht-manuelle Betätigunselemente (34) sowie Aktivierungselemente (35) zum Einschalten der Betätigungselemente (34) aufweisen.

7. Vorrichtung nach Anspruch 6, dadurch gekennzeichnet, daß die Aktivierungselemente (35) manuell betätigbar sind.

8. Vorrichtung nach einem der vorhergehenden Ansprüche, gekennzeichnet durch wenigstens zwei weitere, im wesentlichen parallel zueinander verlaufende Leisten (13, 17), die auf gegenüberliegenden Seiten der Einfüllöffnung des Behälters (2) liegen und einen Bereich des Behälters (2) um die Zuführleitung (26) herum druckdicht festklemmen, sowie durch Bewegungsorgane (7, 8 bzw. 34) für die Bewegung wenigstens einer (13) der Leisten (13, 17) in Querrichtung auf die andere Leiste (17), wobei wenigstens eine Leiste (13) der weiteren Leisten (13, 17) aus nachgiebigem Werkstoff besteht.

9. Vorrichtung nach Anspruch 8, dadurch gekennzeichnet, daß wenigstens eine Leiste (13) der weiteren Leisten (13, 17) quer zu der anderen Leiste (17) aufgrund der gegenseitigen Zusammendrückung der Leisten (13, 17) und der Wirkung der Bewegungsorgane (7, 8 bzw. 34) wenigstens teilweise zurückbeweglich ist, wobei elastische Elemente (14) vorgesehen sind, die dieser Rückbewegung teilweise entgegenwirken.

10. Vorrichtung nach einem der vorhergehenden Ansprüche, dadurch gekennzeichnet, daß eine Leiste (18) der ersten (18) und zweiten (15) Leisten und eine Leiste (17) der weiteren Leisten (13, 17) fest am Gestell (3) der Vorrichtung (1) angebracht sind, während die andere Leiste (15) der ersten (18) und zweiten (15) Leisten sowie die andere Leiste (13) der weiteren Leisten (13, 17) an einer Platte (6) gehalten sind, die durch Betätigung der Bewegungsorgane (7, 8 bzw. 34) und der Betätigungsorgane (7, 8 bzw. 34) in Richtung auf das Gestell (3) und von diesem wegbewegbar ist.

11. Vorrichtung nach Anspruch 10, dadurch gekennzeichnet, daß die Bewegungsorgane (7, 8 bzw. 34) und die Betätigunsorgane (7, 8 bzw. 34) identisch sind.

12. Vorrichtung nach einem der vorhergehenden Ansprüche, gekennzeichnet durch Schalter (20) zur Aktivierung der Schweißorgane (18) nach Erreichen des vorbestimmten Druckes in dem Behälter (2).

13. Vorrichtung nach Anspruch 12, dadurch gekennzeichnet, daß die Schalter (20) durch die Bewegungsorgane (7, 8 bzw. 34) betätigbar sind.

14. Vorrichtung nach einem der vorhergehenden Ansprüche, gekennzeichnet durch zwei Klemmleisten (16, 19), die im wesentlichen parallel zueinander angeordnet sind und während des Betriebes auf einander gegenüberliegenden Seiten der Einfüllöffnung des Behälters (2) liegen und einen Bereich des Behälters (2) zwischen dem Behälterkörper und der ersten Leiste (18) und zweiten Leiste (15) druckdicht einklemmen, und durch Betätigungsorgane (7, 8 bzw. 34) zur Verschiebung wenigstens einer Leiste (16) der Klemmleisten (16, 19) in Querrichtung auf die andere Leiste (19).

15. Vorrichtung nach einem der vorhergehenden Ansprüche, dadurch gekennzeichnet, daß der Behälter aus einem Beutel (2) aus heißversiegelbarem Werkstoff besteht.
